# FASCICULE DE BREVET EUROPEEN

(11) **EP 0 526 320 B1**
(45) Date de publication et mention de la délivrance du brevet: **01.03.1995**
(21) Numéro de dépôt: 92402160.3
(22) Date de dépôt: 27.07.1992
(51) Int. Cl.: F25J 1/02, F25B 9/10

(54) **Circuit de compression d'un fluide gazeux à basse pression et à basse température**
Kompressionskreislauf eines Gasfluidums bei niedrigem Druck und Temperatur
Compression circuit for a gaseous fluid at a low pressure and temperature

(30) Priorité: 26.07.1991 FR 9109482
(43) Date de publication de la demande: 03.02.1993
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Gistau-Baguer, Guy, F-38330 Biviers (FR)
(74) Mandataire: Le Moenner, Gabriel

(56) Documents cités:
- US-A- 3 092 976
- US-A- 4 910 972

## Description

La présente invention concerne un circuit de compression d'un fluide gazeux à basse pression et basse température, notamment de l'hélium, à partir d'une première capacité contenant ledit fluide en phase gazeuse et en phase liquide à une première pression et une première température, le circuit comprenant, dans une ligne reliant la première capacité à un réchauffeur, au moins deux compresseurs en série, la première capacité étant alimentée par une seconde capacité contenant ledit fluide en phases gazeuse et liquide à une seconde pression et une seconde température supérieures aux premières pressions et températures, respectivement.

Dans certaines applications, notamment pour la réfrigération d'éléments supraconducteurs dans des accélérateurs de particules, on a besoin de disposer de fluide à des températures très basses, inférieures à 4,2 K, la pression du fluide, dans ces conditions, étant également très réduite, inférieure à 20 hPa. Pour réinjecter le fluide gazeux à cette pression très basse dans le cycle de réfrigération, il faut mettre en oeuvre au moins deux, dans la pratique plusieurs compresseurs cryogéniques en série, dans un agencement délicat à maîtriser en raison des instabilités pouvant apparaître dans la ligne.

La présente invention a pour objet de proposer un circuit de compression du type sus-mentionné offrant une stabilité de fonctionnement accrue, permettant d'optimiser les étages de compression et notamment d'en réduire la taille et la puissance et d'accroître l'efficacité globale de l'installation incorporant le circuit.

Pour ce faire, selon l'invention, le circuit comprend, entre les deux compresseurs, au moins un premier échangeur refroidi par du fluide provenant de la seconde capacité.

Selon un aspect de l'invention, le premier échangeur est refroidi par la phase liquide provenant de la seconde capacité, en exploitant le fluide liquide bouillant à pression atmosphérique. Selon un autre aspect de l'invention, le premier échangeur est refroidi par la phase gazeuse provenant de la deuxième capacité en exploitant le fluide liquide bouillant à pression réduite.

Des avantages de la présente invention ressortiront de la description suivante de modes de réalisation, donnés à titre illustratif mais nullement limitatif, faite en relation avec les dessins annexés, sur lesquels :
- la figure 1 est une vue schématique d'une installation de réfrigération incorporant un premier mode de réalisation du circuit de compression selon l'invention ;
- la figure 2 est une vue analogue à la précédente illustrant un deuxième mode de réalisation de l'invention, et
- la figure 3 est une vue analogue aux précédentes illustrant un troisième mode de réalisation de l'invention.

Dans la description qui va suivre et sur les dessins, les éléments identiques ou analogues portent les mêmes chiffres de références, éventuellement indicés.

On reconnaît sur la figure 1 un cycle de réfrigération hélium comprenant un compresseur de cycle 1, un étage de pré-refroidissement 2, un étage de refroidissement 3 et un organe de détente final 4 délivrant dans une capacité 5 de l'hélium liquide à une pression P₁ de l'ordre de 1,2 x 10⁵ Pa et une température T₁ d'environ 4,4 K. Une telle installation est décrite dans le FR-A- 2 668 583. Le liquide dans la capacité 5 est extrait par une ligne 6 pour être refroidi dans un échangeur 7 et détendu dans un organe de détente 8, constitué par une vanne isenthalpique, une turbine ou un détendeur à piston, de façon à délivrer dans une capacité super-froide 9 de l'hélium fluide et gazeux à une température T₂ de l'ordre de 1,75 K et à une pression P₂ de l'ordre de 13 hPa. Le ciel gazeux dans la capacité 9 doit être recomprimé et réchauffé pour être recyclé vers le compresseur de cycle 1.

A cet effet, une ligne de compression 10 s'étend depuis la capacité 9 jusqu'à l'étage de pré-refroidissement 2 en traversant tout d'abord à contre-courant l'échangeur 7 et en passant dans une série de compresseurs cryogéniques 11 à 15, ici au nombre de cinq. Chaque compresseur a un taux de compression de l'ordre de 3 de façon à ramener la pression de gaz dans la ligne 10, en amont de l'étage de pré-refroidissement 2, à une valeur légèrement supérieure à la pression atmosphérique, de l'ordre de 1,2 x 10⁵ Pa. La température T₃ du gaz en sortie de l'échangeur 7 et à l'entrée du premier étage du compresseur 11 est de l'ordre de 3,5 K et l'on comprend que toutes variations dans les conditions de pression et surtout de température à l'entrée de la chaîne de compression peuvent entraîner des instabilités de fonctionnement dans les étages aval, d'autant que chaque compression entraîne une légère augmentation de la température du gaz. La puissance de compression, donc la taille du compresseur, étant proportionnelle à la température de l'aspiration du compresseur et, pour un débit massique donné, le débit volumique, variant en raison inverse de la température, un refroidissement du gaz entre deux étages de compression présente des avantages notables sur l'optimisation de ces étages de compression et permet de restabiliser au moins une des températures d'entrée d'un inter-étage de compression, ce qui facilite grandement la gestion de la chaîne de compression.

A cet effet, selon l'invention, un premier échangeur 16 est disposé entre les deuxième et troisième compresseurs 12 et 13, cet échangeur étant refroidi par du liquide prélevé, par une canalisation 17, avantageusement pourvue d'un organe de réglage de débit 170, à partir de la ligne 6, c'est-à-dire à la température T₁ de 4,4 K. Dans le mode de réalisation représenté, la conduite 17 est prolongée pour refroidir, par le gaz vaporisé sortant de l'échangeur 16 à une température de l'ordre de 10 K, un second échangeur 18 interposé entre les quatrième et cinquième compresseurs 14, 15, la conduite 17 étant prolongée pour recycler le gaz prélevé vers le compresseur de cycle 1 au travers de l'étage de pré-refroidissement 2. De cette façon, la température du gaz dans la ligne 10 à l'entrée du troisième compresseur 13 est ramenée et stabilisée à une température T₄ de l'ordre de 5 à 6 K et la température du gaz à l'entrée du cinquième compresseur 15 est ramenée et stabilisée à une température T₅ de l'ordre de 12 K.

Dans le mode de réalisation de la figure 2, le refroidissement inter-étages de la chaîne de compression est assuré par de l'hélium gazeux provenant d'une capacité additionnelle 5′ où l'hélium bout à une pression réduite. Dans ce mode de réalisation, la canalisation 6 de prélèvement de l'hélium liquide dans la capacité 5 traverse un échangeur 19 pour délivrer, via un organe de détente 20, de l'hélium liquide et gazeux dans la capacité 5′ à une pression P₆ d'environ 0,5 x 10⁵ Pa et une température d'environ 3,5 K. L'hélium liquide dans la capacité 5′ est prélevé par une canalisation 6′ pour être acheminé, via l'échangeur 7 et l'organe de détente 8, comme dans le mode de réalisation précédent, dans la capacité 9 aux pression et température P₂ et T₂.

Dans ce mode de réalisation, la température de l'hélium liquide dans la conduite 6′ à l'entrée du bout chaud de l'échangeur 7 étant de 3,5 K au lieu de 4,4 K comme dans le mode de réalisation précédent, la température du gaz dans la ligne 10, à la sortie de cet échangeur 7 et à l'entrée du premier étage de compression 11 est ici à une température T′₃ de l'ordre de 2,5 K, ce qui permet de gagner 1 K en amont de la chaîne de compression et donc de gagner encore sur les performances mécaniques et thermodynamiques de la chaîne de compression. Comme dans le mode de réalisation précédent, un échangeur 16′ est intercalé entre les deuxième (12) et troisième (13) étages de compression, cet échangeur 16′ étant ici refroidi par du gaz prélevé dans la capacité 5′ par une conduite 21 traversant tout d'abord l'échangeur 19, puis l'échangeur 16′, de sorte que la température T′₄ du gaz à l'entrée du troisième étage de compression 13 soit ramenée et stabilisée à environ 5 K, la conduite 21 se prolongeant pour réinjecter le gaz réchauffé dans l'échangeur 16′ en amont du compresseur aval 15 de façon à ramener et stabiliser la température d'admission du dernier étage 15 à une valeur T′₅ de l'ordre de 7 K.

Le mode de réalisation de la figure 3 inclut une combinaison de la variante pilotable exploitant le liquide bouillant à pression sensiblement atmosphérique de la figure 1 et la variante non pilotable mais à stabilité accrue exploitant le liquide bouillant à pression réduite de la figure 2. On reconnaît sur cette figure 3 les éléments des figures 1 et 2 conservant les mêmes chiffres de référence que sur ces dernières. Sur la figure 3, le premier échangeur est décomposé en au moins deux échangeurs 16′, traversé par la conduite 21, et 16, en amont, traversé par les conduites 21 et 17 qui se raccorde, ici, à la ligne 10 en aval du dernier compresseur 15, les deux conduites 17 et 21 traversant en outre un troisième échangeur 22 avantageusement interposé entre les troisième et quatrième compresseurs 13 et 14.

Le mode de réalisation de la figure 3 comporte en outre, en vue de réduire encore la température d'aspiration du premier étage 11, dans la ligne 6′ en aval de la première capacité additionnelle 5′, une seconde capacité additionnelle 5˝ associée, en amont, comme la première capacité additionnelle 5, à un échangeur 19′ avec un organe de détente intermédiaire 20′. La capacité 5˝ contient ainsi de l'hélium liquide et gazeux à une pression P₇ d'environ 0,15 x 10⁵ Pa et une température d'environ 2,8 K. L'hélium liquide dans la capacité 5˝ est prélevé par une canalisation 6˝ pour être acheminé à l'échangeur 7 et à la capacité 9 aux pression et température P₂ et T₂. L'hélium gazeux dans la capacité 5˝ est acheminé par une conduite 21′ vers les échangeurs 16′ et 16, via un troisième premier échangeur 16˝, puis vers la ligne 10, en amont du quatrième compresseur 14.

Dans cette variante, on peut utiliser, selon les besoins soit uniquement les circuits mettant en oeuvre les capacités additionnelles 5′ et 5˝, soit simultanément ces circuits et le circuit pilotable mettant en oeuvre la ligne d'hélium liquide 17, ce qui offre ainsi une grande latitude de plages de fonctionnements pour la ligne de compresseurs 10. Selon les besoins et les matériels disponibles, on peut diminuer ou augmenter le nombre d'étages de compression et les échangeurs inter-étages.

## Revendications

1. Circuit de compression d'un fluide gazeux à basse pression et basse température provenant d'une première capacité (9) contenant le fluide en phase liquide et en phase gazeuse à une première pression (P₂) et une première température (T₂), comprenant, dans une ligne (10) reliant la première capacité à un réchauffeur (2), au moins deux compresseurs en série (11-15), la première capacité (9) étant alimentée par une seconde capacité (5;5′;5˝) contenant le fluide en phase liquide et en phase gazeuse à une seconde pression (P₁;P₆;P₇) et une seconde température (T₁;T₆;T₇) supérieures aux premières pression et température, caractérisé en ce qu'il comprend, entre les deux compresseurs, au moins un premier échangeur (16;16′;16˝) refroidi par du fluide provenant de la seconde capacité (5;5′; 5˝).

2. Circuit selon la revendication 1, caractérisé en ce que le premier échangeur (16) est refroidi (6,17) par la phase liquide de la seconde capacité (5).

3. Circuit selon la revendication 2, caractérisé en ce qu'il comprend au moins trois compresseurs et au moins un second échangeur (18) entre deux compresseurs aval (14,15), le second échangeur étant refroidi par la phase gazeuse issue du premier échangeur (16).

4. Circuit selon l'une des revendications 1 à 3, caractérisé en ce que le premier échangeur (16′;16˝) est refroidi (21) par la phase gazeuse de la seconde capacité (5′;5˝).

5. Circuit selon la revendication 4, caractérisé en ce qu'il comprend au moins trois compresseurs, la phase gazeuse provenant de la seconde capacité (5′;5˝) et réchauffée dans le premier échangeur (16′) étant réinjectée en amont d'un compresseur aval (15;14).

6. Circuit selon l'une des revendications 1 à 5, caractérisé en ce que la seconde capacité (5′;5˝) est alimentée par une troisième capacité (5;5′).

7. Circuit selon la revendication 6, caractérisé en ce que le fluide en phase gazeuse dans la troisième capacité (5′) refroidit au moins le premier échangeur (16˝)

8. Circuit selon l'une des revendications précédentes, caractérisé en ce que le fluide dans la première capacité (9) est de l'hélium à une pression (P₂) inférieure à 20 hPa et une température (T₂) inférieure à 4,2 K.

9. Circuit selon la revendication 2 et la revendication 8, caractérisé en ce que la seconde capacité (5) est la capacité d'un cycle de réfrigération hélium contenant de l'hélium liquide à une pression (P₁) d'environ 1,2 x 10⁵ Pa et une température (T₁) d'environ 4,4 K.

10. Circuit selon la revendication 4 et la revendication 8, caractérisé en ce que la seconde capacité (5′) contient de l'hélium liquide et gazeux à une pression (P₆) d'environ 0,5 x 10⁵ Pa et une température (T₆) supérieure à 3 K.

11. Circuit selon la revendication 10, caractérisé en ce que la seconde capacité (5′) est alimentée par une capacité (5) d'un cycle de réfrigération hélium contenant de l'hélium liquide à une pression (P₁) d'environ 1,2 x 10⁵ Pa et une température (T₁) d'environ 4,4 K.

12. Circuit selon l'une des revendications 8 à 11, caractérisé en ce que la première capacité (9) est alimentée en hélium liquide par la seconde capacité (5;5′;5˝) via un échangeur (7) et un organe de détente (8).

## Patentansprüche

1. Kompressionskreislauf für ein Gasfluid bei niedrigem Druck und niedriger Temperatur, das aus einem ersten Volumen (9) stammt, welches das Fluid in flüssiger und in gasförmiger Phase bei einem ersten Druck (P₂) und einer ersten Temperatur (T₂) enthält, wobei der Kreislauf in einer Leitung (10), welche das erste Volumen mit einem Vorwärmer (2) verbindet, mindestens zwei Kompressoren in Serie (11-15) aufweist, wobei das erste Volumen (9) über ein zweites Volumen (5; 5′; 5˝) gespeist wird, welches das Fluid in flüssiger und in gasförmiger Phase bei einem zweiten Druck (P₁; P₆; P₇) und einer zweiten Temperatur (T₁; T₆; T₇) enthält, die über dem ersten Druck und der ersten Temperatur liegen, **dadurch gekennzeichnet**, daß er zwischen den beiden Kompressoren zumindest einen ersten Austauscher (16; 16′; 16˝) aufweist, der durch aus dem zweiten Volumen (5; 5′; 5˝) stammendes Fluid gekühlt wird.

2. Kreislauf nach Anspruch 1, **dadurch gekennzeichnet**, daß der erste Austauscher (16) mit der flüssigen Phase des zweiten Volumens (5) gekühlt wird (6, 17).

3. Kreislauf nach Anspruch 2, **dadurch gekennzeichnet**, daß er mindestens drei Kompressoren und mindestens einen zweiten Austauscher (18) zwischen zwei stromabseitigen Kompressoren (14, 15) aufweist, wobei der zweite Austauscher mit der aus dem ersten Austauscher (16) austretenden, gasförmigen Phase gekühlt wird.

4. Kreislauf nach einem der Ansprüche 1 bis 3, **dadurch gekennzeich****net,** daß der erste Austauscher (16′; 16˝) mit der gasförmigen Phase des zweiten Volumens (5′; 5˝) gekühlt wird (21).

5. Kreislauf nach Anspruch 4, **dadurch gekennzeichnet**, daß er mindestens drei Kompressoren aufweist, wobei die aus dem zweiten Volumen (5′; 5˝) stammende und in dem ersten Austauscher (16′) vorgewärmte, gasförmige Phase stromausfseitig von einem stromabseitigen Kompressor (15; 14) erneut eingespeist wird.

6. Kreislauf nach einem der Ansprüche 1 bis 5, **dadurch gekennzeich****net**, daß das zweite Volumen (5′; 5˝) aus einem dritten Volumen (5; 5′) gespeist wird.

7. Kreislauf nach Anspruch 6, **dadurch gekennzeichnet**, daß das Fluid in gasförmiger Phase in dem dritten Volumen (5′) zumindest den ersten Austauscher (16˝) kühlt.

8. Kreislauf nach einem der vorhergehenden Ansprüche, **dadurch ge****kennzeichnet**, daß das Fluid in dem ersten Volumen (9) Helium bei einem Druck (P₂) unterhalb von 20 hPa und einer Temperatur (T₂) unterhalb von 4,2 K ist.

9. Schaltkreis nach Anspruch 2 und 8, **dadurch gekennzeichnet**, daß das zweite Volumen (5) das Volumen eines Helium-Kühlzyklus ist, der flüssiges Helium bei einem Druck (P_{I}) von ungefähr 1,2 x 10⁵ Pa und einer Temperatur (T_{I}) von ungefähr 4,4 K enthält.

10. Kreislauf nach Anspruch 4 und 8, **dadurch gekennzeichnet**, daß das zweite Volumen (5′) flüssiges und gasförmiges Helium bei einem Druck (P₆) von ungefähr 0,5 x 10⁵ Pa und einer Temperatur (T₆) oberhalb von 3 K enthält.

11. Kreislauf nach Anspruch 10, **dadurch gekennzeichnet**, daß das zweite Volumen (5′) aus einem Volumen (5) eines Helium-Kühlzyklus gespeist wird, das flüssiges Helium bei einem Druck (P₁) von ungefähr 1,2 x 10⁵ Pa und einer Temperatur (T_{I}) von umgefähr 4,4 K enthält.

12. Kreislauf nach einem der Ansprüche 8 bis 11, **dadurch gekenn****zeichnet**, daß das erste Volumen (9) mit flüssigem Helium aus dem zweiten Volumen (5; 5′; 5˝) über einen Austauscher (7) und ein Druckminderorgan (8) gespeist wird.

## Claims

1. Circuit for compressing a low-pressure, low-temperature gaseous fluid coming from a first tank (9) containing the fluid in the liquid phase and in the gaseous phase at a first pressure (P₂) and a first temperature (T₂), comprising, in a line (10) connecting the first tank to a heater (2), at least two compressors in series (11-15), the first tank (9) being fed by a second tank (5; 5′; 5˝) containing the fluid in the liquid phase and in the gaseous phase at a second pressure (P₁; P₆; P₇) and a second temperature (T₁; T₆; T₇) higher than the first pressure and temperature, characterised in that it comprises, between the two compressors, at least a first exchanger (16; 16′; 16˝) cooled by fluid coming from the second tank (5; 5′; 5˝).

2. Circuit according to Claim 1, characterised in that the first exchanger (16) is cooled (6, 17) by the liquid phase of the second tank (5).

3. Circuit according to Claim 2, characterised in that it comprises at least three compressors and at least a second exchanger (18) between two downstream compressors (14, 15), the second exchanger being cooled by the gaseous phase from the first exchanger (16).

4. Circuit according to one of Claims 1 to 3, characterised in that the first exchanger (16′; 16˝) is cooled (21) by the gaseous phase of the second tank (5′; 5˝).

5. Circuit according to Claim 4, characterised in that it comprises at least three compressors, the gaseous phase coming from the second tank (5′; 5˝) and heated in the first exchanger (16′) being reinjected upstream of a downstream compressor (15; 14).

6. Circuit according to one of Claims 1 to 5, characterised in that the second tank (5′; 5˝) is fed by a third tank (5; 5′).

7. Circuit according to Claim 6, characterised in that the fluid in the gaseous phase in the third tank (5′) cools at least the first exchanger (16˝).

8. Circuit according to one of the preceding claims, characterised in that the fluid in the first tank (9) is helium at a pressure (P₂) below 20 hPa and a temperature (T₂) below 4.2 K.

9. Circuit according to Claim 2 and Claim 8, characterised in that the second tank (5) is the tank in a helium refrigeration cycle containing liquid helium at a pressure (P₁) of approximately 1.2 x 10⁵ Pa and a temperature (T₁) of approximately 4.4 K.

10. Circuit according to Claim 4 and Claim 8, characterised in that the second tank (5′) contains liquid and gaseous helium at a pressure (P₆) of approximately 0.5 x 10⁵ Pa and a temperature (T₆) above 3 K.

11. Circuit according to Claim 10, characterised in that the second tank (5′) is fed by a tank (5) in a helium refrigeration cycle containing liquid helium at a pressure (P₁) of approximately 1.2 x 10⁵ Pa and a temperature (T₁) of approximately 4.4 K.

12. Circuit according to one of Claims 8 to 11, characterised in that the first tank (9) is fed with liquid helium by the second tank (5; 5′; 5˝) via an exchanger (7) and a pressure-reducing device (8).
